# EUROPÄISCHE PATENTSCHRIFT

(11) **EP 0 324 368 B1**
(45) Veröffentlichungstag und Bekanntmachung des Hinweises auf die Patenterteilung: **01.04.1992**
(21) Anmeldenummer: 89100108.3
(22) Anmeldetag: 04.01.1989
(51) Int. Cl.: B65D 88/70

(54) **Luftstossgerät zum Beseitigen von Materialaufstauungen von Schüttgütern in Bunkern u. dgl.**
Quick release aerator for removing bulk material bridge formations in silos and the like
Appareil pour impulsions d'air éliminant les formations du pont par matières en vrac dans les silos et autres choses semblables

(30) Priorität: 05.01.1988 DE 3800114
(43) Veröffentlichungstag der Anmeldung: 19.07.1989
(73) Patentinhaber: AGRICHEMA Materialflusstechnik GmbH, D-55257 Budenheim (DE)
(72) Erfinder: Leibling, Udo, D-6530 Bingen 1 (DE)
(74) Vertreter: Bockhorni, Josef, Dipl.-Ing.

(56) Entgegenhaltungen:
- EP-A- 0 202 720
- EP-A- 0 248 265

## Beschreibung

Die Erfindung betrifft ein Luftstoßgerät gemäß dem Oberbegriff des Patentanspruches 1. Ein derartiges Luftstoßgerät ist bekannt.

Luftstoßgeräte werden zum Auflösen bzw. Beseitigen von Materialaufstauungen und Materialanbackungen von Schüttgütern, insbesondere körnigen und staubigen Schüttgütern in Bunkern, Trichtern, Silos u. dgl. verwendet. Dies wird durch starke, schlagartig durch eine Ausblasöffnung des Gerätes entweichende Druckluftstöße erreicht, wobei im Bruchteil einer Sekunde die im Speicherbehälter des Luftstoßgerätes gespeicherte Druckluft über die Ausblasöffnung entweicht. Hierbei werden erhebliche Stoßkräfte entwickelt.

Bis zum Abschießen des Luftstoßgerätes sind im Innenraum des Speicherbehälters infolge der dort gespeicherten Druckluft erhebliche Drücke vorhanden, was zu besonderer Vorsicht bei der Handhabung derartiger Luftstoßgeräte, insbesondere bei Wartungs- oder Demontagearbeiten zwingt. Aus diesem Grund ist es erforderlich, jedes Stoßgerät vor Wartungsarbeiten abzuschießen, um sicherzustellen, daß innerhalb des Speicherbehälters keine Druckluft mehr vorhanden ist. Auch bei Demontagearbeiten muß sichergestellt sein, daß zuvor der Speicherbehälter des Luftstoßgeräte entleert ist. Hierzu wird üblicherweise ein Absperrventil betätigt, welches in der Druckluftzufuhrleitung zum Speicherbehälter des Luftstoßgerätes angeordnet ist, um das Luftstoßgerät von der externen Druckluftquelle abzuschliessen. Danach erfolgt entweder das Abschießen des Luftstoßgerätes oder aber die Entlüftung des Speicherbehälters über einen im Mantel des Speicherbehälters angeordneten Entlüftungsstopfen. Die Praxis zeigt jedoch, daß es häufig aus Unwissenheit oder Sorglosigkeit vergessen wird, das Luftstoßgerät bzw. im Falle mehrerer Luftstoßgeräte diese vor der Demontage oder vor den Wartungsarbeiten druckluftleer zu machen. Dabei werden häufig die Gefahren eines solchen Luftstoßgerätes unterschätzt, so daß es trotz strenger Vorschriften zu Unfällen mit oft schwerwiegenden Folgen kommt. Hierbei ist zu bedenken, daß beim Abschießen eines Luftstoßgerätes ein Druckluftschlag erfolgt, der für einen nahe oder im Bereich der Luftausblasöffnung stehenden Mann ohne weiteres tödlich sein kann. Aber selbst dann, wenn die Ausblasöffnung des Luftstoßgerätes von Personen weggewendet ist, können infolge des Luftstoßes beim Abschießen in der Werkstatt vorhandene Gerätschaften weggeschleudert werden, was gleichermaßen zu Verletzungen und Zerstörungen führen kann.

Aufgabe der Erfindung ist es, Luftstoßgeräte derart weiterzubilden, daß auch bei einem unbedachten Demontieren des Luftstoßgerätes oder bei Wartungsarbeiten eine erhöhte Sicherheit gewährleistet ist.

Diese Aufgabe wird erfindungsgemäß durch die im kennzeichnenden Teil des Patentanspruches 1 enthaltenen Merkmale gelöst. Zweckmäßige Weiterbildungen der Erfindung sind durch die in den Unteransprüchen enthaltenen Merkmale gekennzeichnet.

Nach Maßgabe der Erfindung ist eine von der Druckluftzuführleitung hinter dem Absperrventil abzweigende Zusatzleitung vorgesehen, in der ein Rückschlagventil angeordnet ist, welches die Druckluftzufuhr zum Speicherbehälter unterbindet, jedoch eine Rückströmung möglich macht, wenn etwa nach Schließen des Absperrventiles das Anschlußglied, mit dem das Luftstoßgerät und seine Zuleitung an der Druckluftquelle bzw. am Druckluftnetz angeschlossen sind, abgekoppelt wird. In diesem Falle kann über das Rückschlagventil Druckluft aus dem Innenraum des Speicherbehälters entweichen, wobei durch ein lautes Zischen dem Bedienungspersonal das Vorhandensein von Druckluft innerhalb des Speicherbehälters angezeigt wird. In zweckmäßiger Weise ist das Absperrventil zugleich als Entlüftungsventil ausgebildet, dergestalt, daß in Sperrstellung des Absperrventils zugleich eine Entlüftung des stromabwärtigen Teils erfolgt.

Gleichermaßen wird ein Behälter-Zwangsentlüftung auch dann sichergestellt, wenn mehrere Luftstoßgeräte in Gruppen zusammengefaßt, entlüftet und drucklos gemacht werden sollen. Hierzu werden die einzelnen Luftstoßgeräte über Zweigleitungen mit Druckluft versorgt, welche von einer gemeinsamen Verteilerleitung abzweigen. Von der gemeinsamen Verteilerleitung zweigt eine Zusatzverteilerleitung ab, deren Zweigleitungen jeweils in eine entsprechende Zweigleitung, die zum Luftstoßgerät führt, einmünden. In diesen Zusatzzweigleitungen sind Absperrventile vorgesehen. Zweckmäßigerweise ist in der Zusatzverteilerleitung ein Manometer vorgesehen, über welches die Druckzustände in den einzelnen Luftstoßgeräten überprüft werden können, wozu selbstverständlich die übrigen Zweigleitungen bzw. Zusatzzweigleitungen von der Zusatzverteilerleitung über die in den Zusatzzweigleitungen vorhandenen Absperrventile abgekoppelt sind. In der Verteilerleitung ist ein Entlüftungsstopfen vorgesehen. Ferner ist vor den Zweigleitungen in der Verteilerleitung ein Absperrventil vorgesehen, das bei Bedarf mit einer Entlüftung ausgerüstet sein kann, so daß in Sperrstellung des Sperrventiles eine Entlüftung des stromabwärtigen Teils ermöglicht ist.

Ferner ist auch das Hauptabsperrventil mit einer zusätzlichen Entlüftung vorgesehen, so daß bei Schließen des Absperrventils der stromabwärtige Teil entlüftet wird. Im Falle von mehreren angeschlossenen Gruppen von Luftstoßgeräten kann allerdings eine Entlüftung über das Hauptabsperrventil längere Zeit in Anspruch nehmen, wozu zweckmäßigerweise zum Zwecke der schnellen Entlüftung stromabwärts des Hauptabsperrventils eine zusätzliche Entlüftung mit größerem Bohrungsdurchmesser vorgesehen ist.

Nachfolgend wird ein bevorzugtes Ausführungsbeispiel der Erfindung anhand der Zeichnung näher erläutert, deren einzige Figur schematisch ein Luftstoßgerät und dessen Anschluß an eine Druckluftquelle darstellt.

Die Figur zeigt in schematischer Darstellung einen mit 1 bezeichneten Speicherbehälter eines Luftstoßgerätes, der über eine Druckluftzuführleitung 2 mit Druckluft von einer nicht dargestellten externen Druckluftquelle gespeist wird. In der Druckluftzuführleitung 2 ist ein mit 3 bezeichnetes Mehrwegeventil angeordnet, das in der mit A-R bezeichneten Schaltstellung die Druckluftzufuhr über die Leitung 2 in den Speicherbehälter 1 sicherstellt. Die mit A-P bezeichnete Stellung ist die Entlüftungsstellung, in welcher die Verbindung zur externen Druckluftquelle gesperrt ist.

Von einem Anschlußkopf 4 am oberen Ende des Speicherbehälters, in den die Druckluftzuführleitung 2 einmündet, reicht in das Innere des Speicherbehälters ein mit 5 bezeichnetes Verbindungsrohr, welches sich bis zu einer Führungsbuchse 6 einer Ventileinheit 10 erstreckt. In der Führungsbuchse 6 ist ein Kolben 7 verschieblich geführt. Der Raum VR oberhalb des Kolbens 7 steht über ein nicht dargestelltes Überdruck-Membranventil mit dem Inneren des Speicherbehälters 1 in Verbindung. In der in der Figur dargestellten Stellung verschließt der Kolben 7 infolge Auflage an einem Ventilsitz 8 eine mit 9 bezeichnete Ausblasöffnung des Luftstoßgerätes. Im Mantel des Speicherbehälters 1 ist ferner ein mit 11 bezeichneter Entlüftungsstopfen angeordnet. Mit diesem Entlüftungsstopfen 11 kann der Innenraum 12 des Speicherbehälters entlüftet werden.

Die Funktionsweise des Luftstoßgerätes ist die folgende. Nach entsprechender Füllung des Speicherbehälters 1 über die Druckluftzufuhrleitung 2 in der Ventilstellung A-R des Mehrwegeventils 3 erfolgt das Abschießen des Luftstoßgerätes dadurch, daß das Mehrwegeventil 3 auf Entlüftungsstellung A-P umgeschaltet wird. Dies hat eine unmittelbare Entlüftung der oberen Kammer VR der mit 10 bezeichneten Ventileinheit über das Verbindungsrohr 5 zur Folge. Da über eine an der Führungsbuchse 6 ausgebildete Öffnung 13 der Druck innerhalb des Speicherbehälters 12 auf den Kolben 7 wirkt und zwar insbesondere auf dessen freiliegende, kreisringförmige untere Stirnfläche, wird der Kolben 7 blitzschnell nach oben bewegt, so daß schlagartig die Ausblasöffnung 9 freigegebenen wird und die im Speicherbehälter 1 komprimierte Druckluft schlagartig in Richtung Ausblasstelle expandiert.

Durch Umschalten des Mehrwegeventils 3 in die Stellung A-R erfolgt wiederum Druckluftzufuhr und wird der Kolben 7 auf den Ventilsitz 8 gedrückt, so daß der Speicherbehälter 1 über das Überdruck-Membranventil in der Führungsbuchse 6 bzw. der Ventileinheit 10 wieder gefüllt wird und somit für einen weiteren Abschießvorgang bereit steht.

In der Druckluftzuführleitung 2 befindet sich ein mit 14 bezeichnetes Absperrventil, welches zugleich als Entlüftungsventil dergestalt ausgebildet ist, daß mit Schließen des Absperrventils 14 der stromabwärtige Teil zugleich entlüftet wird. Das Absperrventil 14 ist zweckmäßigerweise als Kugelhahn ausgebildet. Stromabwärts des Absperrventils 14 befindet sich eine Rohrverschraubung 15 als Anschlußglied für das Luftstoßgerät mit seiner Zuführleitung 2 bzw. zum Abkoppeln desselben zu Wartungszwecken vom Verteilernetz. Hinter der Rohrverschraubung 15 befindet sich ein Abzweigstutzen 16, von dem eine nur schematisch dargestellte Zusatzleitung 17 abzweigt. Diese Zusatzleitung 17 führt bzw. mündet in den Innenraum 12 des Speicherbehälters 1 und zwar im dargestellten Ausführungsbeispiel über eine im Anschlußkopf 4 ausgebildete Leitung bzw. Bohrung 18. In der Zusatzleitung 17 ist ein Rückschlagventil 19 angeordnet, welches eine Druckluftzufuhr vom Stutzen 16 zum Anschlußkopf 4 verhindert, jedoch einen Rückfluß in entgegengesetzter Richtung zuläßt.

Von einer mit 20 bezeichneten Verteilerleitung führt eine mit 21 bezeichnete Zweigleitung zum Absperrventil 14. Von der Verteilerleitung 20 münden weitere Zweigleitungen 21 ab, von denen nur ein Teil dargestellt ist. Diese weiteren Zweigleitungen 21 führen zu weiteren Luftstoßgeräten, die gemeinsam über die Verteilerleitung 20 mit Druckluft versorgt werden. In den einzelnen Zweigleitungen 21 befindet sich jeweils ein mit 22 bezeichnetes Rückschlagventil, welches nur eine Zufuhr von Druckluft in Richtung auf den Speicherbehälter zuläßt, jedoch entgegen der Richtung sperrt.

Stromabwärts eines jeden Rückschlagventils 22 mündet in jede Zweigleitung 21 eine strichliert dargestellte Zusatzzweigleitung 23 ein, in der jeweils ein Sperrventil 24 angeordnet ist. Die Zusatzzweigleitungen 23 münden in eine gemeinsame Zusatzverteilerleitung 25, die von der Verteilerleitung 20 abzweigt und in der ein mit 26 bezeichnetes Prüfmanometer und ein Absperrventil 27 angeordnet sind. In der Verteilerleitung 20 ist ferner ein Entlüftungsstopfen 28 sowie stromaufwärts der Zweigleitungen 21 ein Absperrventil 29 vorgesehen, welches bei Bedarf zusätzlich als Entlüftungsventil ausgebildet ist. Durch die Verteilerleitung 20 wird eine Gruppe von Luftstoßgeräten versorgt, wobei die Druckluftzufuhr zu dieser Gruppe über das Absperrventil 29 gesperrt werden kann. Eine weitere Verteilerleitung 30, welche eine weitere Gruppe von Luftstoßgeräten mit Druckluft versorgt zweigt ebenso wie die Verteilerleitung 20 von einer mit 31 bezeichneten Hauptzufuhrleitung ab und weist gleichfalls ein Sperrventil 32 auf. In der Hauptzufuhrleitung 31 ist ein Hauptabsperrventil 33 angeordnet, durch welches die Druckluftzufuhr zu sämtlichen Gruppen und den entsprechenden Verteilerleitungen 20, 30 gesperrt werden kann. Dieses Hauptabsperrventil 33 ist zugleich als entlüftungsventil ausgebildet, wobei in Sperrstellung zugleich eine Entlüftung des stromabwärtigen Teils gewährleistet ist. Um eine schnelle Entlüftung der gesamten Einheit zu gewährleisten, ist stromabwärts des Hauptabsperrventils 33 über einen Abzweigstutzen 34 ein Entlüftungsventil 35 mit großem Entlüftungsdurchmesser angeordnet.

Falls das in der Figur dargestellte Luftstoßgerät demontiert, also von der Druckluftquelle abgekoppelt werden soll bzw. Wartungsarbeiten an diesem Luftstoßgerät erforderlich sind, ist es aus sicherheitstechnischen Überlegungen zwingend erforderlich, das Luftstoßgerät zuvor abzuschießen, um den Druck innerhalb des Speicherbehälters 1 abzubauen. Anstelle des Abschießens des Luftstoßgerätes ist auch eine Entlüftung des Innenraumes 12 des Speicherbehälters 1 über den Lüftungsstopfen 11 am Speicherbehälter möglich. Falls dies jedoch aus irgendeinem Grunde verabsäumt wird, erfolgt über das Rückschlagventil 19 und die Zweigleitung 17 eine Zwangsentlüftung, falls die Rohrverschraubung 15 nach vorherigem Sperren des Absperrventils 14 gelöst wird. Beim Lösen der Rohrverschraubung 15 kann nämlich kontrolliert über das Rückstoßventil 19 Druckluft aus dem Inneren des Speicherbehälters 1 nach außen entweichen, wobei infolge des hierbei auftretenden starken Zischens das Bedienungspersonal auf das Vorhandensein eines hohen Druckes innerhalb des Speicherbehälters 1 aufmerksam gemacht wird. Da ferner das Absperrventil 14 in Sperrventil den stromabwärtigen Teil entlüftet, wird auch eine Entlüftung in den übrigen Teilen der Druckzufuhrleitung 2 gewährleistet. Das Rückschlagventil 19 kann hier bei entsprechenden Anwendungsfällen ausgelegt werden, um ein kontrolliertes Ausströmen der Druckluft aus dem Speicherbehälter 1 zu erreichen.

Eine gruppenweise Entlüftung der Luftstoßgeräte einer Verteilerleitung, etwa der Verteilerleitung 20 ist dadurch möglich, daß das Absperrventil 29 gesperrt und zugleich entlüftet wird, wobei allerdings die stromabwärts hinter dem Absperrventil 29 angeordneten Absperrventile 24 geöffnet sind. Infolge der Zusatzleitungen 23 kann aber auch jedes einzelne Luftstoßgerät auf seine Betriebsbereitschaft hin über das in der Zufuhrverteilerleitung 25 angeordnete Manometer 26 überprüft werden. Hierzu werden die Absperrventile 24 der übrigen Zweigleitungen gesperrt. Ein Entlüftungsstopfen 28 in der Verteilerleitung 20 erlaubt ferner eine schnelle Entlüftung.

In der die Verteilerleitungen 20 und 30 speisenden Hauptzufuhrleitung 31 ist ein Hauptsperrventil 33 angeordnet, welches im dargestellten Ausführungsbeispiel zugleich entlüftet, wenn es in Sperrstellung geschaltet ist. Da der Entlüftungsdurchmesser des Hauptsperrventiles 33 gering ist, ist zum Zwecke einer schnellen Entlüftung zweckmäßigerweise stromabwärts des Hauptsperrventils 33 das Entlüftungsventil 35 mit größerem Bohrungsdurchmesser angeordnet. Über dieses Entlüftungsventil 35 können alle angeschlossenen Einheiten sehr schnell entlüftet werden, wozu selbstverständlich das Sperrventil 33 geschlossen und die übrigen Absperrventile geöffnet sind.

## Patentansprüche

1. Lufstoßgerät zum Beseitigen von Materialaufstauungen von Schüttgütern in Bunkern u. dgl., mit einer Leitung (2) zur Zuführung von Druckluft zu einem Speicherbehälter (1), einem Mehrwegeventil (3) mit einer Schaltstellung (A-R) für die Druckluftzufuhr zum Speicherbehälter (1) und einer Entlüftungsstellung (A-P), und mit einem über die Druckluftzuführleitung beaufschlagbaren Kolben (7), der in einer innerhalb des Speicherbehälters (1) angeordneten Buchse (6) einer Ventileinheit (10) geführt ist und in seiner untersten Stellung die Ausblasöffnung (9) des Luftstoßgerätes schließt, wobei in der Druckluftzuführleitung (2) ein Absperrventil (14) angeordnet und zwischen Absperrventil (14) und Mehrwegeventil (3) ein Anschlußglied (15) zum Lösen und Anschließen der zum Speicherbehälter (1) führenden Druckluftzuführleitung (2) von bzw. an die Druckluftquelle vorgesehen ist,
dadurch **gekennzeichnet,**
daß von der Druckluftzuführleitung (2) hinter dem Absperrventil (14) und dem Anschlußglied (15) eine Zusatzleitung (17) abgezweigt ist, welche in den Innenraum (12) des Speicherbehälters (1) mündet und in welcher (17) ein Rückschlagventil (19) angeordnet ist, welches Druckluftzufuhr zum Speicherbehälter (1) sperrt und Druckluftrückfluß zum Anschlußglied (15) zuläßt.

2. Gerät nach Anspruch 1,
dadurch **gekennzeichnet,**
daß die Zusatzleitung (17) in einen Anschlußkopf (4) für die Druckluftzuführleitung (2) zur Ventileinheit (10) mündet, der mit einer separaten, in den Speicherbehälter einmündenden Leitung (18) für die Zusatzleitung (17) versehen ist.

3. Gerät nach Anspruch 1 oder 2,
dadurch **gekennzeichnet,**
daß das Absperrventil (14) mit zusätzlicher Entlüftung des stromabwärtigen Teils in seiner Sperrstellung ausgebildet ist.

4. Gerät nach einem der vorhergehenden Ansprüche, dessen Druckluftzuführleitung (2) eine Zweigleitung (21) eines Verteilers mit mehreren Zweigleitungen für weitere Luftstoßgeräte ist, wobei vor dem Verteiler ein Hauptabsperrventil (33) angeordnet ist,
dadurch **gekennzeichnet,**
daß in jeder Zweigleitung (21) ein Rückschlagventil (22) angeordnet ist, welches Druckluftzufuhr zum Speicherbehälter (1) zuläßt, daß stromabwärts des Rückschlagventils (22) in der Zweigleitung (21) eine Zusatzzweigleitung (23) einmündet, die von einer Zusatzverteilerleitung (25) abzweigt, daß in jeder Zusatzzweigleitung (23) und in der Zusatzverteiler leitung (25) ein Absperrventil (24, 27) angeordnet und daß in der Zusatzverteilerleitung (25) ein Manometer (26) angeordnet ist.

5. Gerät nach Anspruch 4,
dadurch **gekennzeichnet,**
daß in jeder Verteilerleitung (20) des Verteilers vor den Zweigleitungen (21) ein Absperrventil (29) mit zusätzlicher Entlüftung des stromabwärtigen Teils in seiner Sperrstellung angeordnet ist.

6. Gerät nach einem der Ansprüche 4 oder 5,
dadurch **gekennzeichnet,**
daß in jeder Verteilerleitung (20) des Verteilers ein Entlüftungsstopfen (28) vorgesehen ist.

7. Gerät nach einem der Ansprüche 4 bis 6,
dadurch **gekennzeichnet,**
daß das Hauptabsperrventil (33) mit zusätzlicher Entlüftung des stromabwärtigen Teils in seiner Sperrstellung ausgebildet ist.

8. Gerät nach Anspruch 7,
dadurch **gekennzeichnet,**
daß stromaufwärts vor dem Hauptabsperrventil (33) ein Entlüftungsglied (35) mit größerem Entlüftungsdurchmesser vorgesehen ist.

## Claims

1. Shock blower for removing bulk material bridge formations in silos and the like comprising a piping (2) for supplying compressed air to a storage container (1), a multi-way valve (3) having a switching position (A-R) for the supply of compressed air to said storage container (1) and a ventilation position (A-P), and a piston (7) which can be impinged on via the compressed-air supply piping and which is moved in a bushing (6) of a valve unit (10), said bushing (6) being arranged within said storage container (1), and which closes in the lowest position thereof the blower aperture (9) of said quick release aerator, wherein a stop valve (14) is arranged in the compressed-air supply piping (2) and a connecting element (15) for releasing and connecting said compressed-air supply piping (2) leading to said storage container (1) from or to the compressed air source, respectively, is provided for between said stop valve (14) and said multi-way valve (3),
**characterized in that**
an additional piping (17) which leads into the interior space (12) of said storage container (1) and in which (17) a return valve (19) is arranged, said return valve (19) blocking the supply of compressed air to said storage container (1) and allowing for the return of compressed air to said connecting element (15), is branched off said compressed-air supply piping (2) behind said stop valve (14) and said connecting element (15).

2. An apparatus according to claim 1,
**characterized in that**
said additional piping (17) leads into a connecting head (4) for said compressed-air supply piping (2) to said valve unit (10), said connecting head (4) being provided with a separate piping (18) for said additional piping (17), said piping (18) leading into said storage container.

3. An apparatus according to claim 1 or 2,
**characterized in that**
said stop valve (14) is provided with an additional ventilation of the downstream portion in the blocking positon thereof.

4. An apparatus according to any of the preceding claims, the compressed-air supply piping (2) of which is a branch piping (21) of a distributor having several branch pipings for further quick release aerators, wherein a main stop valve (33) is arranged before the distributor,
**characterized in that**
a return valve (22) allowing for the supply of compressed air to said storage container (1) is arranged in each branch piping (21), that downstream of said return valve (22) an addditional branch piping (23) leads into the branch piping (21), said additional branch piping (23) branching off an additional distribution piping (25), that a stop valve (24, 27) is arranged in each additional branch piping (23) and in said additional distribution piping (25) and that a manometer (26) is arranged in said additional branch piping (25).

5. An apparatus according to claim 4,
**characterized in that**
a stop valve (29) having an additional ventilation of the downstream portion in the blocking position thereof is provided for before said branch pipings (21) in each distribution piping (20) of the distributor.

6. An apparatus according to claim 4 or 5,
**characterized in that**
a vent stopper (28) is provided for in each distribution piping (20) of said distributor.

7. An apparatus according to claims 4 to 6,
**characterized in that**
said main stop valve (33) is provided with an additional ventilation of the downstream portion in the blocking position thereof.

8. An apparatus according to claim 7,
**characterized in that**
that a vent element (35) having a larger ventilation diameter is provided for upstream before the main stop valve (33).

## Revendications

1. Appareil à impulsions d'air pour éliminer des bouchages dus à des matières en vrac dans des silos ou similaires, comportant une canalisation (2) d'arrivée d'air comprimé vers un récipient accumulateur (1), une soupape à plusieurs voies (3) présentant une position d'alimentation (A-R) pour l'arrivée d'air comprimé vers l'accumulateur (1) et une position de d'échappement de l'air (A-P), et comportant un piston (7) sur lequel peut être appliqué l'air comprimé par l'intermédiaire de la canalisation d'alimentation (2) et qui est guidé dans une douille (6), disposée à l'intérieur du récipient accumulateur (1), d'une unité faisant soupape (10) et qui, dans sa position inférieure, ferme l'ouverture de sortie de l'air de soufflage (9) de l'appareil à impulsions d'air, étant entendu que, dans la canalisation (2) d'arrivée d'air comprimé, est disposée une soupape d'arrêt (14) et qu'entre la soupape d'arrêt (14) et la soupape à plusieurs voies (3) est prévu un organe de raccordement (15) pour couper la canalisation (2) d'arrivée d'air comprimé conduisant au récipient accumulateur (1) depuis la source d'air comprimé, ou la raccorder vers cette source.
caractérisé en ce que,
partant de la canalisation (2) d'arrivée d'air comprimé, après la soupape d'arrêt (14) et l'organe de raccordement (15), une dérivation est réalisée par une canalisation supplémentaire (17), qui débouche dans le volume intérieur (12) du récipient accumulateur (1) et dans laquelle (17) est disposé un clapet anti-retour (19) interdisant l'arrivée d'air comprimé vers le récipient accumulateur (1) et permettant le retour de l'air comprimé vers l'organe de raccordement (15).

2. Appareil suivant la revendication 1,
caractérisé en ce que
la canalisation supplémentaire (17) débouche dans une tête de raccordement (4) de la canalisation (2) d'arrivée d'air comprimé allant vers l'unité faisant soupape (10), tête qui est équipée d'une canalisation séparée (18), débouchant dans le récipient accumulateur et allant à la canalisation supplémentaire (17).

3. Appareil suivant la revendication 1 ou la revendication 2,
caractérisé en ce que
la soupape d'arrêt (14) est réalisée, dans sa position de coupure, avec un échappement d'air supplémentaire de la partie située en aval.

4. Appareil suivant l'une quelconque des revendications précédentes, dont la canalisation (2) d'arrivée d'air comprimé constitue une canalisation de dérivation (21) d'un répartiteur comportant plusieurs canalisations de dérivation pour d'autres appareils à impulsions d'air, une soupape principale (33) de coupure étant associée au répartiteur,
caractérisé en ce que,
dans chaque canalisation de dérivation (21) est disposé un clapet anti-retour (22) permettant l'arrivée d'air comprimé vers le récipient accumulateur (1), en ce qu'en aval du clapet anti-retour (22), dans la canalisation de dérivation (21), débouche une canalisation de dérivation supplémentaire (23), provenant d'une canalisation de répartition supplémentaire (25), en ce que, dans chaque canalisation de dérivation supplémentaire (23) et dans la canalisation de répartition supplémentaire (25) est disposée une soupape d'arrêt (24, 27) et en ce que, dans la canalisation de répartition supplémentaire (25), est disposé un manomètre (26).

5. Appareil suivant la revendication 4,
caractérisé en ce que,
dans chaque canalisation de répartition (20) du répartiteur, est disposé, avant la canalisation de dérivation (21), une soupape d'arrêt (29) comportant, dans sa position de coupure, un échappement d'air supplémentaire pour la partie située en aval.

6. Appareil suivant l'une quelconque des revendications 4 ou 5,
caractérisé en ce que
dans chaque canalisation de répartition (20) du répartiteur, est prévu un bouchon (28) de purge d'air.

7. Appareil suivant l'une quelconque des revendications 4 à 6,
caractérisé en ce que
la soupape principale d'arrêt (33) est réalisée,dans sa position de coupure, avec un échappement d'air supplémentaire de la partie située en aval.

8. Appareil suivant la revendication 7,
caractérisé en ce
qu'en aval, avant la soupape principale d'arrêt (33), est prévu un organe d'échappement d'air (35) comportant un diamètre d'échappement plus grand.
